# EUROPÄISCHE PATENTSCHRIFT

(11) **EP 1 338 785 B1**
(45) Veröffentlichungstag und Bekanntmachung des Hinweises auf die Patenterteilung: **05.01.2011**
(21) Anmeldenummer: 02025157.5
(22) Anmeldetag: 11.11.2002
(51) Int. Cl.: F02M 25/07

(54) **Steuerventil, insbesondere für eine Brennkraftmaschine, zur gesteuerten Rückführung von Abgas**
Control valve, especially for an internal combustion engine, for controlled exhaust gas recirculation
Soupape de commande, notamment pour un moteur à combustion interne, pour la recirculation de gaz d'échappement controlé

(30) Priorität: 23.02.2002 DE 10207922
(43) Veröffentlichungstag der Anmeldung: 27.08.2003
(73) Patentinhaber: Gustav Wahler GmbH u. Co.KG, 73730 Esslingen (DE)
(72) Erfinder: Bareis, Bernd, Dr.-Ing., 73577 Utzstetten (DE); Elsässer, Mathias, Dipl.-Ing. (FH), 73765 Neuhausen (DE); Bender, Franz, 73240 Wendlingen (DE)
(74) Vertreter: Kratzsch, Volkhard

(56) Entgegenhaltungen:
- EP-A- 1 223 331
- DE-A1- 19 904 622
- FR-A- 2 724 976
- US-A- 4 549 579

## Beschreibung

Die Erfindung bezieht sich auf ein Steuerventil, insbesondere für eine Brennkraftmaschine, zur gesteuerten Rückführung von Abgas zum Frischgas der Brennkraftmaschine, mit zwei Ventilteilen, die mit einer Seite aufeinanderliegen, wobei die Ventilteile jeweils Durchlässe aufweisen und relativ zueinander zwischen einer den Durchgang von Abgas freigebenden Öffnungsstellung und einer diesen Durchgang sperrenden Schließstellung verdrehbar sind, wobei entlang den die Durchlässe des einen Ventilteils, z. B. des ersten Ventilteils, umgrenzenden Begrenzungskanten zu einer Axialseite des Ventilteils überstehende, die Durchlässe umrahmende Stege verlaufen, die mit ihren freien Schmalflächen Auflageflächen für das andere Ventilteil, z. B. das zweite Ventilteil, bilden, das auf seiner dem einen Ventilteil zugewandten Seite ebenflächig ausgebildet ist und mit dieser ebenen Fläche auf den Schmalflächen der Stege im wesentlichen aufliegt und bei der relativen Drehverstellung gleitet. Ein Steuerventil dieser Art in einer Abgasrückführeinrichtung für eine Brennkraftmaschine ist in dem nicht vorveröffentlichten Dokument EP 1 223 331 A2 beschrieben.

Bekannt ist ferner ein Steuerventil für Medien, z. B. Gas mit diesen Merkmalen (US 4 549 579), wobei dieses Ventil jedoch nicht als Steuerventil, insbesondere für eine Brennkraftmaschine, zur gesteuerten Rückführung von Abgas zum Frischgas einer Brennkraftmaschine ausgebildet ist. Durch die bei einer Ventilscheibe deren zwei diametral gegenüberliegende Durchlässe umrahmenden Stege sind bei dieser Ventilscheibe in den jeweiligen ebenfalls diametral gegenüberliegenden beiden Zwischenbereichen breitseitig etwa dreieckförmige Ausnehmungen gebildet, die radial nach außen hin offen sind, wobei die die Durchlässe umrahmenden Stege gezielt für die Bildung dieser radial nach außen offenen Ausnehmungen vorgesehen sind. Die radial nach außen offenen Ausnehmungen ermöglichen nämlich in der durch Drehverstellung dieser Scheibe herbeigeführten Schließstellung des Ventils eine Ventilentlüftung, so dass im Fall von Gas als gesteuertes Fluid beim Entfernen der Fluidleitung von der Zufuhrseite des Ventils Wartungs- und Reparaturarbeiten gefahrlos durchgeführt werden können. Die Stege sind radial gerichtet und verlaufen etwa unter 90° zueinander. Die überstehenden Stege sind nicht als Schabwerkzeuge vorgesehen.

Aus FR-A-2 724 976 ist ein Abgasteuerventil bekannt mit einer drehbetätigbaren Ventilscheibe, die eine etwa halbkreisförmige Öffnung enthält und oberhalb einer im Gehäuse fest angeordneten zweiten Ventilscheibe drehbetätigbar angeordnet ist. Die zweite Ventilscheibe weist ebenfalls eine etwa halbkreisförmige Öffnung auf. Die drehbare Ventilscheibe wird mittels einer Antriebseinrichtung in der Weise gedreht, dass deren etwa halbkreisförmige Öffnung die entsprechende Öffnung der nicht drehbaren Ventilscheibe mehr oder weniger überdeckt, wodurch die Durchflussmenge des hindurchströmenden Gases gesteuert wird. In der Schließstellung des Steuerventils wird die Öffnung der feststehenden Scheibe von einem Scheibenteil der drehbetätigbaren Scheibe abgedeckt.

Es ist ein Steuerventil zur Abgasrückführung in die Ansaugleitung einer Brennkraftmaschine bekannt (DE 42 04 434 C2), bei dem das erste Ventilteil als Flachschieber ausgebildet sein kann, der mit einem Flachsitz einer Auslassöffnung der Abgasleitung zusammenwirkt, wobei der Flachsitz der Auslassöffnung und der Flachschieber in einer Erweiterung des Abgaskanals des Ventilgehäuses angeordnet sind. Der Flachschieber wird über eine Stange von einer Stelleinrichtung, z.B. einem Elektromagnetsteller, gegen eine Feder in Öffnungsrichtung bewegt, wobei die Feder bei unbetätigter Stelleinrichtung den Flachschieber in Schließstellung bringt, so dass dann keine Abgasrückführung erfolgt. Der Flachsitz und der Flachschieber sind aus Werkstoffen mit geringen Reibeigenschaften hergestellt, womit eine geringe Stellkraft benötigt wird. Der Flachschieber enthält nur eine Schieberöffnung, die in der Öffnungsstellung in Überdeckung mit der Auslassöffnung gebracht wird, wobei die Schieberöffnung den Strömungsquerschnitt der Auslassöffnung bestimmt. Alternativ dazu kann die Abgasrückführung zu den einzelnen Zylindern der Brennkraftmaschine auch über Einzelabgasleitungen erfolgen, wobei in diesem Anwendungsfall der Flachschieber für jede Einzelabgasleitung mit Auslassöffnung darin eine Schieberöffnung aufweist. Der jeweilige Flachschieber wird in Richtung seiner Flächenerstreckung und quer zum anströmenden Abgas mittels der Stange über die Stelleinrichtung zwischen der Öffnungsstellung und der Schließstellung verschoben. Der Flachschieber liegt flächig auf dem Ende der quer dazu gerichteten Abgasleitung auf, wobei dieses Ende die Auslassöffnung enthält. Das im dem Flachschieber vorgeschalteten Abgaskanal zugeführte Abgas trifft quer auf den Flachschieber auf und gelangt in der Öffnungsstellung des Flachschiebers nach Passieren der Schieberöffnung genauso ausgerichtet in die Abgasleitung. Es ist in der genannten Schrift zwar vermerkt, dass der translatorisch hin- und hergehend betätigte Flachschieber auch als Flachdrehschieber ausgebildet sein kann, wobei jedoch keine Hinweise über die Anordnung und drehbare Betätigung eines solchen Flachschiebers gegeben sind. Dieses bekannte Steuerventil hat vor allem den Nachteil, dass sich im Betrieb sowohl am Flachsitz mit der Auslassöffnung als auch am Flachschieber mit dessen Schieberöffnung und an angrenzenden Flächen Ruß und dergleichen Partikel anlagern, die anbacken und somit haften bleiben und einen störungsfreien Betrieb des Steuerventils beeinträchtigen und nach gewisser Zeit gänzlich unmöglich machen. Daraus ergibt sich, dass bereits nach relativ kurzer Einsatzzeit des Steuerventils die Verstellung des Flachschiebers schwergängig wird. Aufgrund dessen bedarf es einer Stelleinrichtung, die relativ große Stellkräfte ermöglicht. Eine solche Stelleinrichtung hat einen relativ großen Platzbedarf, ist schwer und kostenaufwändig.

Der Erfindung liegt die Aufgabe zugrunde, ein Steuerventil der eingangs genannten Art als derartiges Drehschieberventil zu gestalten, das eine geringe Drehstellkraft zur Verstellung des verdrehbaren Ventilteils benötigt, wodurch die Stelleinrichtung klein, kompakt, leicht und kostengünstig gestaltet werden kann, und das nicht nur eine geringe Reibung zwischen den relativ zueinander drehbaren Ventilteilen und Leichtgängigkeit bei der Drehverstellung gewährleistet sondern auch einer dauerhaften Ansammlung von Ruß oder dergleichen Partikeln, die die Betriebsweise beeinträchtigen könnten, entgegenwirkt.

Die Aufgabe ist bei einem Steuerventil der eingangs genannten Art gemäß der Erfindung durch die Merkmale im Anspruch 1 gelöst. Hierdurch ist erreicht, dass die Kontaktflächen, auf denen die beiden Ventilteile aneinanderliegen und bei der Verstellung zwischen der Schließstellung und der Öffnungsstellung gleiten, auf Schmalflächen reduziert sind. Dies ermöglicht eine leichtgängige Relativbewegung zwischen beiden Ventilteilen und damit eine schnelle Verstellung. Ferner ist ein etwaiger Verschleiß nur gering. Die Leichtgängigkeit der Verstellbewegung macht es möglich, eine Stelleinrichtung zu verwenden, die klein, leicht, kompakt und kostengünstig ist. Von Vorteil ist ferner, dass aufgrund der Schmalflächen des einen Ventilteils, auf denen das andere Ventilteil aufliegt und bei der Relativverstellung gleitet, bei den Schmalflächen Kanten, die relativ scharf ausgebildet sein können, geschaffen sind, welche bei der Gleitbewegung ähnlich etwa einem Schabwerkzeug und derart wirksam sein können, dass etwaige anhaftende Partikel, wie Ruß od. dgl., bei der Relativdrehung abgeschabt, abgekratzt oder in sonstiger Weise entfernt werden, bevor diese fest anbacken können. Auch ein Entfernen dieser Partikel durch Abblättern wird dadurch begünstigt. Ferner ist das Steuerventil gemäß der Erfindung klein, kompakt, leicht und kostengünstig. Durch kleine Bauform und wenige verwendete Einzelkomponenten ergeben sich ein geringes Gewicht und geringe Herstellungskosten. Ferner ist das Steuerventil betriebssicher mit einhergehender langer Lebensdauer. Von Vorteil ist ferner, dass das Steuerventil nicht nur unempfindlich gegenüber Verschmutzung ist, sondern eine hohe Stellgenauigkeit ermöglicht, nur geringe Ventilleckagen aufweist und dass die zur Ventilbetätigung nötige Stellkraft bzw. das dazu nötige Stellmoment gleichbleibend über die Lebensdauer des Steuerventils ist. Durch den bogenförmigen Verlauf einer der beiden etwa radialen Dreieckseiten der etwa dreiecksegmentförmig ausgebildeten Durchlässe der Ventilteile und durch diese Wölbung wird eine besonders günstige Progressivität der Durchlasskennlinie beim Übergang von der Schließstellung des Steuerventils in die Öffnungsstellung erreicht.

Weitere besondere Erfindungsmerkmale sowie Ausgestaltungen der Erfindung ergeben sich aus den Unteransprüchen.

Weitere Einzelheiten und Vorteile der Erfindung ergeben sich im übrigen aus der nachfolgenden Beschreibung.

Der vollständige Wortlaut der Ansprüche ist vorstehend allein zur Vermeidung unnötiger Wiederholungen nicht wiedergegeben, sondern statt dessen lediglich durch Hinweis auf die Ansprüche darauf Bezug genommen, wodurch jedoch alle diese Anspruchsmerkmale als an dieser Stelle ausdrücklich und erfindungswesentlich offenbart zu gelten haben. Dabei sind alle in der vorstehenden und folgenden Beschreibung erwähnten Merkmale sowie auch die allein aus den Zeichnungen entnehmbaren Merkmale weitere Bestandteile der Erfindung, auch wenn sie nicht besonders hervorgehoben und insbesondere nicht in den Ansprüchen erwähnt sind.

Die Erfindung ist nachfolgend anhand von in den Zeichnungen gezeigten Ausführungsbeispielen näher erläutert. Es zeigen:
- Fig. 1: einen schematischen senkrechten Schnitt eines Steuerventils für die Abgasrückführung gemäß einem ersten Ausführungsbeispiel in Öffnungsstellung,
- Fig. 2: eine vergrößterte schematische Draufsicht in Pfeilrichtung II in Fig. 1 der beiden Ventilteile des Steuerventils ein teilweise geöffneter Stellung,
- Fig. 3 und 4: eine schematische Vorderansicht bzw. Rückansicht des ersten Ventilteils in Fig. 2,
- Fig. 5 und 6: eine schematische Vorderansicht bzw. Rückansicht des zweiten Ventilteils in Fig. 2,
- Fig. 7: einen schematischen Schnitt entlang der Linie VII - VII in Fig. 5,
- Fig. 8: eine schematische Rückansicht des Verbindungsgliedes in Fig. 1,
- Fig. 9: eine schematische Seitenansicht des Verbindungsgliedes in Pfeilrichtung IX in Fig. 8,
- Fig. 10: einen schematischen Schnitt entlang der Linie X - X in Fig. 8,
- Fig. 11: einen schematischen senkrechten Schnitt lediglich des unteren Teils eines Steuerventils für Abgas gemäß einem zweiten Ausführungsbeispiel.

In den Zeichnungen, insbesondere in Fig. 1, ist ein Steuerventil 10, insbesondere für eine Brennkraftmaschine, gemäß einem ersten Ausführungsbeispiel gezeigt, das sich in Öffnungsstellung befindet. Das Steuerventil 10 dient der gesteuerten Rückführung von Abgas, das im in Fig. 1 unteren Bereich A, und zwar der dortigen Stirnseite des Steuerventils 10, z.B. etwa achsparallel gemäß Pfeil 11, von einer nicht gezeigten Abgasrückführleitung kommend, zugeführt wird, das Steuerventil 10 passiert und dieses quer zur Längsmittelachse 12 an einer Umfangsseite entsprechend Pfeil 13 verlässt und über eine nicht weiter gezeigte Leitung dem Frischgas der Brennkraftmaschine zugemischt wird. Derartige Abgasrückführventile sind bei Brennkraftmaschinen geläufig.

Das Steuerventil 10 weist ein erstes Ventilteil 14 und ein zweites Ventilteil 44 auf, die am in Fig. 1 unteren Ende des Gehäuses 9 angeordnet sind und mit einer Seite aufeinanderliegen. Beide Ventilteile 14, 44 weisen jeweils Durchlässe 15 bzw. 45 auf. Sie sind relativ zueinander um die Längsmittelachse 12 zwischen einer den Durchgang von in Pfeilrichtung 11 zugeführtem Abgas freigebenden, in Fig. 1 gezeigten Öffnungsstellung und einer diesen Durchgang sperrenden, nicht gezeigten Schließstellung verdrehbar. Beide Ventilteile 14, 44 sind im wesentlichen plattenförmig, wobei das erste Ventilteil 14 feststehend und das zweite Ventilteil 44 relativ dazu verdrehbar angeordnet ist. Bei einem anderen, nicht gezeigten Ausführungsbeispiel können die Verhältnisse auch vertauscht sein. Aufgrund der Drehverstellbarkeit des zweiten Ventilteils 44 stellt dieses einen Drehschieber dar.

Wie insbesondere aus Fig. 2 und 3 ersichtlich ist, ist beim ersten Ventilteil 14 der Flächenbereich, der sich zwischen zwei in Umfangsrichtung aufeinanderfolgenden Durchlässen 15 erstreckt, geschlossen. Das erste Ventilteil 14 weist eine im wesentlichen ebenflächige glatte Rückseite 16 auf, die insbesondere in Fig. 4 sichtbar ist. Die gegenüberliegende, in Fig. 1 nach unten und zum zweiten Ventilteil 44 weisende Vorderseite 17 des ersten Ventilteils 14 ist im Bereich der Flächen, die zwischen zwei in Umfangsrichtung aufeinanderfolgenden Durchlässen 15 verlaufen, vertieft gestaltet. Entlang den Begrenzungskanten 18, 19 und 20, die einen jeweiligen Durchlass 15 umgrenzen, verlaufen zu einer Axialseite des ersten Ventilteils 15 überstehende, die Durchlässe 15 umrahmende Stege 21 bzw. 22 bzw. 23, die über die tiefer verlaufenden Flächen der Vorderseite 17 überstehen. Diese Stege 21, 22 und 23 bilden mit ihren Schmalflächen, die alle innerhalb einer radialen Ebene verlaufen, Auflageflächen für das zweite Ventilteil 44, das auf seiner dem ersten Ventilteil 14 zugewandten Rückseite 46 ebenflächig und glatt ausgebildet ist und mit dieser ebenen Fläche auf den genannten Schmalflächen der Stege 21, 22 und 23 aufliegt und bei der relativen Drehverstellung zwischen der Öffnungsstellung und der Schließstellung gleitet.

Das erste Ventilteil 14 ist als Kreisscheibe ausgebildet. Es weist einen entlang des Kreisrandes verlaufenden Ringsteg 24 und im Zentrum eine Durchgangsbohrung 25 auf, die von einer Ringnabe 26 umgeben ist. Der Ringsteg 24 und die Ringnabe 26 stehen in der gleichen Richtung und so weit wie die Stege 21, 22 und 23 über und bilden mit ihrer jeweiligen Schmalfläche ebenfalls eine Auflagefläche für das zweite Ventilteil 44, das mit seiner Rückseite 46 darauf aufliegt und gleitet.

Die Durchlässe 15 des ersten Ventilteils 14 sowie die Durchlässe 45 des zweiten Ventilteils 44 sind etwa dreiecksegmentförmig und derart ausgebildet, dass zwei Dreieckseiten, die etwa den Begrenzungskanten 18 und 19 bei den Durchlässen 15 entsprechen, vom Zentrum ausgehend im wesentlichen radial gerichtet sind und die weitere Dreieckseite, die etwa durch die bogenförmige Begrenzungskante 20 vorgegeben ist, durch den entsprechenden Bogenabschnitt des Kreisrandes gebildet ist. Die Durchlässe 15 des ersten Ventilteils 14 reichen in radialer Richtung so weit, dass der jeweilige dortige Steg 23 in diesem Bereich mit dem Ringsteg 24 zusammenfällt. Der umlaufende Ringsteg 24 bildet somit im Bereich der Durchlässe 15 deren bogenförmig Stege 23.

Die eine radiale Dreieckseite der Durchlässe 15 des ersten Ventilteils 14, die durch die Begrenzungskante 18 vorgegeben ist, verläuft geradlinig und dabei etwa entlang einer das Zentrum der Durchgangsbohrung 25 kreuzenden Diametralen. Das erste Ventilteil 14 weist beim gezeigten Ausführungsbeispiel insgesamt drei Durchlässe 15 auf, die in gleichen Umfangswinkelabständen aufeinanderfolgen, so dass die geradlinigen Begrenzungskanten 18 in Umfangswinkelabständen von 120° aufeinanderfolgen.

Die andere, etwa radiale Dreieckseite, die durch die Begrenzungskante 19 vorgegeben ist, verläuft nicht geradlinig sondern bogenförmig und ist dabei - betrachtet man Fig. 3 und 4 - in Richtung zur geradlinigen Begrenzungskante 18 hin vorgewölbt. Durch diese Wölbung der Begrenzungskante 19 und damit des zugeordneten Steges 22 innerhalb der Ebene des ersten Ventilteils 14 wird eine besondere günstige Progressivität der Durchlasskennlinie beim Übergang von der Schließstellung des Steuerventils 10 in die Öffnungsstellung durch Drehverstellung in Pfeilrichtung 8 des zweiten Ventilteils 44 erreicht.

Beim ersten Ventilteil 14 sind der Ringsteg 24 und/oder die Nabe 26 und/oder die Stege 21, 22 und 23, zumindest entlang einer Kante, scharfkantig ausgebildet. So können z.B. die Stege 21 und 22 hinsichtlich beider Stegkanten scharfkantig gestaltet sein. Auch die Außenkante der Ringnabe 26 sowie die innere Kante des bogenförmig verlaufenden Steges 23 können scharfkantig ausgebildet sein kann. Durch diese scharfkantige Gestaltung wird zusammen mit der glatten Rückseite 46 des zweiten Ventilteils 44, z.B. bei dessen Drehverstellung in Öffnungsrichtung gemäß Pfeil 8 oder gegensinnig dazu in Schließrichtung, nicht nur eine gute Abdichtung entlang der Stege 22 und 23, sondern eine ähnlich einem Schaberwerkzeug erfolgende Schabwirkung erreicht, durch die etwaige auf der Schmalfläche der Stege 22 und 23 anhaftende Partikel, wie Ruß oder dergleichen, entfernt werden.

Die Durchlässe 45 des zweiten Ventilteils 44 entsprechen hinsichtlich ihrer Form, Größe und räumlichen Anordnung denjenigen des ersten Ventilteils 14, so dass auf die diesbezügliche Beschreibung verwiesen werden kann. Der geradlinig und in Richtung einer Diametralen verlaufenden Begrenzungskante 18 entspricht beim zweiten Ventilteil 44 die Begrenzungskante 48. Der anderen vorgewölbten Begrenzungskante 19 des ersten Ventilteils 14 entspricht beim zweiten Ventilteil 44 die zur geradlinigen Begrenzungskante 48 innerhalb der Ventilteilebene vorgewölbte Begrenzungskante 49. Die Begrenzungskante 20, die die radiale Begrenzung der Durchlässe 15 beim ersten Ventilteil 14 bewirkt, entfällt beim zweiten Ventilteil; denn dieses ist als Flügelscheibe ausgebildet, die bei drei in Umfangsrichtung in gleichen Winkelabständen aufeinanderfolgenden Durchlässen 45 dreiflügelig ist. Somit sind die Durchlässe 45 radial nach außen hin offen und dadurch als etwa V-förmige Zwischenräume zwischen zwei in Umfangsrichtung aufeinanderfolgenden Flügeln 57, 58 und 59 ausgebildet. Das mit seiner glatten Rückseite 46 auf den Schmalflächen der Stege 21 bis 24 und der Ringnabe 26 aufliegende zweite Ventilteil 44 ist relativ zum ersten Ventilteil 14 von einer nicht gezeigten Schließstellung, in der jeder Flügel 57, 58 und 59 einen Durchlass 15 des ersten Ventilteils 14 gänzlich überdeckt und dicht abschließt, in Pfeilrichtung 8 in eine Öffnungsstellung und gegensinnig dazu zurück in die Schließstellung drehverstellbar. Da die rückseitige Anlage des zweiten Ventilteils 44 auf lediglich den Schmalflächen der Stege 21 bis 24 und der Ringnabe 26 geschieht, liegt nur ein kleinflächiger Kontakt zwischen beiden Ventilteilen 14, 44 vor, wodurch einerseits eine gute Schließstellung und andererseits eine leichtgängige Drehverstellung in Öffnungsrichtung und gegensinnig in Schließrichtung möglich ist. Aufgrund der nur schmalen Kontaktflächen, die beim ersten Ventilteil 14 in Form der Schmalflächen vorgesehen sind, könnten sich etwaige Ablagerungen auch nur auf diesen kleinen geringen Flächen ergeben, wobei ferner der Vorteil besteht, dass derartige etwaige Ablagerungen, z.B. etwaiger anhaftender Ruß, schaberartig durch die Drehverstellung des zweiten Ventilteils 44 abgelöst und damit entfernt wird. Geht man vom geschlossenen Zustand des Steuerventils 10 aus, bei dem ein jeweiliger Flügel 57, 58 und 59 des zweiten Ventilteils 44 einen jeweiligen Durchlass 15 gänzlich abdeckt, so läuft die bogenförmige Begrenzungskante 49 zunächst über den vertieften Flächenbereich der Vorderseite 17, während die geradlinig verlaufende rückseitige Begrenzungskante 48 des zweiten Ventilteils 44 die Durchlässe 15 des ersten Ventilteils 14 aufsteuert und die zunehmende Größe des Durchlassquerschnitts des jeweiligen Durchlasses 15 vorgibt durch entsprechende Freigabe des Bereichs zwischen den Stegen 22 und 23, bis schließlich in der gänzlichen Öffnungsstellung die geradlinige Begrenzungskante 48 etwa deckungsgleich mit dem Steg 21 verläuft. Bei dieser Bewegung in Öffnungsrichtung wird der kreisbogenabschnittförmige Teil des Ringsteges 24, der sich zwischen zwei aufeinanderfolgenden Durchlässen 15 erstreckt, auf seiner Schmalfläche schaberartig freigeschabt. Bei der gegensinnig zum Pfeil 8 erfolgenden Verstellung in Schließrichtung werden die Schmalflächen der bogenförmigen Stege 23 und 22 von der geradlinigen Begrenzungskante 48 überfahren und in ähnlicher Weise schaberartig gereinigt. Wie sich insbesondere aus Fig. 5 und 6 ergibt, weist das zweite Ventilteil am radial äußeren Übergangsbereich der bogenförmig verlaufenden Begrenzungskante 49 in den anschließenden kreisbogenabschnittförmigen Rand jeweils eine in Drehrichtung vorstehende Nase 60, 61 und 62 auf, die bei der Bewegung in Öffnungsrichtung auf der Schmalfläche des Ringsteges 24 gleitet und eine besonders gute Reinigungswirkung ähnlich einem Schabwerkzeug hat. Die Begrenzungskanten 48 und 49 können auf der Rückseite 46 scharfkantig ausgebildet sein.

Das erste Ventilteil 14 ist an der in Fig. 1 unten befindlichen Stirnseite des Gehäuses 9 in einen Ringsitz 63 dieses eingesetzt, z.B. eingepresst. Die Befestigung des Ventilteils 14 ist vorzugsweise so, dass dieses lösbar und gegen ein anderes mit anderer Geometrie der Durchlässe 15 austauschbar ist, so dass die Durchsatzkennlinie und z.B. der maximale Durchsatz des Steuerventils 10 dadurch leicht geändert werden können. Das Gehäuse 9 weist am in Fig. 1 unteren Ende mindestens einen so weit überstehenden Vorsprung oder Rand 64 auf, dass dieser auch über das mit seiner Rückseite 46 am ersten Ventilteil 14 anliegende zweite Ventilteil 44 hinaus und derart übersteht, dass beide Ventilteile 14 und 44 durch diesen überstehenden Rand oder überstehende Vorsprünge geschützt sind.

Das erste Ventilteil 14 ist auf der Seite, die dem zweiten Ventilteil 44 abgewandt ist, mittels formschlüssigen Verbindungsmitteln 65, 66 in Bezug auf das Gehäuse 9 verdrehgesichert. Als solche Verbindungsmittel sind mindestens ein etwa achsparalleler Vorsprung 65 und Aufnahmen 66 des Gehäuses 9 bzw. des ersten Ventilteils 14 vorgesehen, die beim Einsetzen des ersten Ventilteils 14 in den Ringsitz 63 miteinander in Eingriff gelangen. Beim gezeigten Ausführungsbeispiel sind gehäuseseitig ein Vorsprung 65 und auf der Rückseite 16 des ersten Ventilteils 14 drei Aufnahmen 66 in Form von Sacklochbohrungen vorgesehen, von denen eine mit dem Vorsprung 65 zusammenwirkt.

Zur Drehverstellung des zweiten Ventilteils 44 dient eine Stellwelle 67, die von einer Antriebseinrichtung 68, z.B. einem Drehmagneten, antreibbar ist. Bestandteil der Antriebseinrichtung 68 ist ferner eine nur schematisch angedeutete Elektronikeinrichtung 69 mit Positionserfassung. Die Antriebseinrichtung 68 ist an dem in Fig. 1 oberen Bereich des Gehäuses 9 befestigt, wobei die Stellwelle 67 bei einem nicht gezeigten Ausführungsbeispiel aus zwei durch eine Kupplung miteinander verbundenen koaxialen Teilen bestehen kann oder in besonders vorteilhafter Weise entsprechend dem ersten Ausführungsbeispiel in Fig. 1 als ein Bauteil gestaltet sein kann, das von der Antriebseinrichtung 68 ausgehend kupplungsfrei bis zu dem in Fig. 1 unteren Ende des Steuerventils 10 und dem dortigen zweiten Ventilteil 44 und noch über dieses hinaus reichen kann. Das zweite Ventilteil 44 ist etwa schwimmend, vorzugsweise lösbar und austauschbar, in Bezug auf das Gehäuse 9 und die Stellwelle 67 gehalten. Die Stellwelle 67 durchsetzt beim ersten Ventilteil 14 dessen Durchgangsbohrung 25 und ferner eine zentrale Durchgangsbohrung 70 im zweiten Ventilteil 44, die auch der Zentrierung des letzteren in Bezug auf die Stellwelle 67 dient. Außerhalb des zweiten Ventilteils 44 ist dieses mit dem Ende der Stellwelle 67 verbunden.

Mit besonderem Vorteil ist das erste Ventilteil 14 und/oder das zweite Ventilteil 44 aus Keramik gebildet, wobei beim gezeigten Ausführungsbeispiel in vorteilhafter Weise beide Ventilteile aus Keramik bestehen. Man hat erkannt, dass Keramikmaterial inert ist, sich reaktionsarm verhält und Ruß oder andere Partikel nicht so stark anzieht wie etwa metallisches Material. Ruß und ähnliche Partikel könnten zwar auch am Keramikmaterial haften bleiben, jedoch sind diese davon leichter entfernbar bzw. blättern leichter ab. Dadurch, dass beide Ventilteile 14, 44 aus Keramik bestehen, wird somit einem etwaigen unerwünschten Anhaften und Festbacken von Ruß oder dergleichen Partikeln vorgebeugt. Die miteinander in Berührung stehenden Flächen, d.h. die Rückseite 46 des zweiten Ventilteils 44 und die Schmalflächen der Stege 21 bis 24 und der Ringnabe 26, der beiden Ventilteile 44 bzw. 14 weisen bei der Gestaltung in Keramik mit Vorteil unterschiedliche Rauhigkeiten auf, um einem etwaigen Festkleben dieser aufeinanderliegenden Flächen vorzubeugen. So können z.B. die Schmalflächen des ersten Ventilteils 14 eine geringere Rauhigkeit als die darauf aufliegende Fläche 46 des zweiten Ventilteils 44 aufweisen. Die Schmalflächen der Stege 21 bis 24 und der Ringnabe 26 sind z.B. geschliffen und poliert und somit glatter als die Rückseite 46 des anderen Ventilteils 44, wodurch einem Ankleben entgegengewirkt wird und dadurch die für die Stellbewegung des zweiten Ventilteils 44 notwendigen, von der Antriebseinrichtung 68 aufzubringenden Stellkräfte noch weiter verringert werden. Dadurch kann die Antriebseinrichtung 68 noch kleiner und leichter und unter Umständen auch kostengünstiger gestaltet werden.

Bei der Ausbildung des zweiten Ventilteils 44 aus Keramik kann dieses mit der Stellwelle 67 aufgrund dieses Materials nicht verschweißt oder durch Löten verbunden werden. Eine schwimmende Anordnung, die gleichwohl eine zumindest im wesentlichen spielfreie Drehmitnahme zwischen der Stellwelle 67 und dem zweiten Ventilteil 44 und eine große Toleranzbreite ermöglicht, ist dadurch erreicht, dass am Ende der Stellwelle 67 ein Verbindungsglied 71 befestigt ist. Die Befestigung kann lösbar sein oder auch bleibend, z.B. durch Schweißen oder Löten. Das Verbindungsglied 71 übergreift die dem ersten Ventilteil 14 abgewandte Außenseite des zweiten Ventilteils 44 und steht mit letzterem in Drehmitnahmeverbindung. Generell ist das zweite Ventilteil 44 mittels axialer Federkraft, die zum ersten Ventilteil 14 hin gerichtet ist, an die Vorderseite 17, und zwar die Schmalflächen der Stege 21 bis 24 und der Ringnabe 26, angepresst. Dies kann durch eine auf die Stellwelle 67 oder einen Stellwellenteil axial einwirkende Feder erreicht werden. Beim gezeigten ersten Ausführungsbeispiel hingegen ist das Verbindungsglied 71 selbst als Federglied, z.B. als Blattfeder, ausgebildet, mittels dessen selbst die axiale Federkraft auf das zweite Ventilteil 44 ausgeübt wird. Dies hat den Vorteil, dass eine von der Antriebseinrichtung 68 bis zu dem in Fig. 1 unteren Ende des Steuerventils 10 reichende Stellwelle 67 verwendet werden kann, wodurch man auf eine geteilte Stellwelle mit Kupplung zwischen beiden Teilen und auf eine besondere axiale Anpressfeder verzichten kann. Das Verbindungselement 71 in der Ausbildung als Federglied weist mehrere, z.B. drei, radial abstrebende, etwa blattfederartige Arme 72 und ein praktisch nichtfederndes Zentrum 73 auf. In diesem befindet sich eine Durchgangsbohrung 74, durch die das Ende der Stellwelle 67 hindurch reicht, die in diesem Bereich drehfest mit dem Verbindungsglied 71 verbunden ist. Die Arme 72 sind im Verhältnis zum Zentrum 73 relativ schmal und können daher bei Dünnwandigkeit des Verbindungsgliedes 71 gut durchfedern, so dass das Verbindungsglied 71 mit einer gewissen axialen Vorspannung am zweiten Ventilteil 44 in der fertig montierten Stellung angreifen kann.

Auf der in Fig. 1 nach unten weisenden Außenseite weist das zweite Ventilteil 44 Aufnahmen 75 auf, die z.B. als radial gerichtete, sacklochartige Langlöcher ausgebildet sind. Diesen Aufnahmen 75 sind am Verbindungsglied 71 vorgesehene, etwa so breite Mitnehmer 76 zugeordnet, die an den Enden der Arme 72 angeordnet sind und von diesen etwa rechtwinklig abstehen und etwa achsparallel und dabei formschlüssig in die Aufnahmen 75 eingreifen. Diese Mitnehmer 76 sind z.B. aus Laschen gebildet, die etwa auf der Mitte mit einem Schlitz 77 versehen sind und dadurch bedarfsweise federn und ausgleichend wirken können.

Wie sich aus Fig. 1 ergibt, weist das Gehäuse 9 im Inneren ein oder mehrere etwa achsparallel gerichtete Gehäusekammern 78 auf, die mit einem quer zur Längsmittelachse 12 gerichteten Auslass 79 in der Gehäusewandung 80 in Verbindung stehen. Bei geöffnetem Steuerventil 10 gelangt das zu steuernde, von einer Abgasrückführleitung kommende Abgas in Pfeilrichtung 11 durch die Durchlässe 15, 45 in die Gehäusekammern 78, aus denen das Abgas über den Auslass 79 quer zur Längsmittelachse 12 in Pfeilrichtung 13 austritt. Oberhalb davon enthält das Gehäuse 9 einen inneren, z.B. ringförmigen, Kühlkanal 81, dem z.B. achsparallel an einer Stelle Kühlmittel zugeführt wird, das an anderer Stelle z.B. radial abgeführt wird. Im Gehäuse 9 ist oberhalb der Gehäusekammern 78 eine die Stellwelle 67 umgebende Feder 82, z.B. in Form einer Schenkelfeder, angeordnet, die mit einem Ende am Gehäuse 9 und mit ihrem anderen Ende an der Stellwelle 67 angreift. Die Feder 82 dient als Sicherheitsfeder, die im Falle eines etwaigen Ausfalls der Antriebseinrichtung 68 das zweite Ventilteil 44 in die Schließstellung oder, sollte es gewünscht sein, in die Öffnungsstellung bewegt.

Bei dem in Fig. 11 gezeigten zweiten Ausführungsbeispiel sind für die Teile, die dem ersten Ausführungsbeispiel entsprechen, gleiche Bezugszeichen verwendet, so dass dadurch zur Vermeidung von Wiederholungen auf die Beschreibung des ersten Ausführungsbeispieles Bezug genommen ist. Außerdem ist dort das Steuerventil hinsichtlich der Ventilteile 14 und 44 nur schematisch unter Verzicht auf eine Fig. 1 entsprechende Detaildarstellung angedeutet. Dennoch sind die Ventilteile 14, 44 so wie beim ersten Ausführungsbeispiel ausgebildet, ebenso verhält es sich mit der Anordnung im Gehäuse 9 und der Stellwelle 67 sowie der Verbindung dieser mit dem zweiten Ventilteil 44. Wegen all dieser Details wird auf die Beschreibung des ersten Ausführungsbeispieles verwiesen.

Die Besonderheit des zweiten Ausführungsbeispiels gemäß Fig. 11 liegt darin, dass dem ersten Ventilteil 14 und dem zweiten Ventilteil 44 für die Zuführung des Abgases zwei voneinander getrennte Zufuhrkanäle 83, 84 vorgeschaltet sind, die jeweils einer Zylinderbank der nicht weiter gezeigten Brennkraftmaschine zugeordnet sind. Beide Zufuhrkanäle 83, 84 sind bis zum Auftreffen auf das zweite Ventilteil 44 voneinander getrennt, so dass keine Vermischung des je Zufuhrkanal 83, 84 in Pfeilrichtung zugeführten Abgases und keine Beeinflussung der Zylinderbänke durch unterschiedliche Druckverhältnisse des Abgases erfolgt. Die Zufuhrkanäle 83, 84 sind durch einen Steg 85 voneinander getrennt, der bis zum unteren Ende der Stellwelle 67 reicht, wo zur Erhaltung der Drehverstellbarkeit ein kleiner Spalt belassen ist.

Bei beiden Ausführungsbeispielen ist ersichtlich, dass entlang den die Durchlässe 15, 45 des einen Ventilteils 14 oder 44 umgrenzenden Begrenzungskanten 18, 19, 20 bzw. 48, 49 zu einer Axialseite des Ventilteils 14 oder 44 überstehende, diese Durchlässe 15 oder 45 umrahmende Stege verlaufen, die mit ihren Schmalflächen Auflageflächen für das andere Ventilteil 44 oder 14 bilden, das auf seiner zugewandten Seite 46 oder 17 ebenflächig ausgebildet ist und mit dieser Fläche auf den Schmalflächen der Stege im wesentlichen aufliegt. Bei einem nicht gezeigten Ausführungsbeispiel können bei beiden Ventilteilen 14, 44 die Verhältnisse kinematisch vertauscht und derart gewählt sein, dass nicht das erste Ventilteil 14 sondern statt dessen das zweite Ventilteil 44 entlang den die Durchlässe 45 umgrenzenden Begrenzungskanten 48, 49, insbesondere entlang den die Flügelränder säumenden Kanten, zu einer Axialseite des Ventilteils 44 überstehende Stege aufweist, die mit ihren freien Schmalflächen Auflageflächen für das erste Ventilteil 14 bilden. Hierbei ist das erste Ventilteil 14 auf der dem zweiten Ventilteil 44 zugewandten Seite 17 ebenflächig ausgebildet, wobei das zweite Ventilteil 44 mit den Schmalflächen der Stege auf dieser ebenen Fläche 17 im wesentlichen aufliegt. Bei der relativen Drehverstellung gleitet das zweite Ventilteil 44 mit diesen Schmalflächen auf der ebenen Fläche 17 des ersten Ventilteils 14. Hierbei gelten die vorstehenden Erläuterungen nunmehr für die beim zweiten Ventilteil 44 vorgesehenen Stege, wobei das zweite Ventilteil 44 im Zentrum im Bereich der Durchgangsbohrung 70 ebenfalls in gleicher Weise erhaben ausgebildet sein kann.

Beim ersten Ausführungsbeispiel können der Ringsteg 24 und/oder die Ringnabe 26 und/oder die Stege 21, 22, 23 eine Höhe von mindestens fünf Zehntel mm aufweisen. Zwischen den miteinander in Berührung stehenden Flächen beider Ventilteile 14, 44, insbesondere zwischen den Auflageflächen der Stege 21, 22, 23 und des Ringsteges 24 einerseits und der diesen zugewandten Seite 46 des anderen Ventilteils 44 andererseits, kann ein Abstand zwischen Null und einem Zehntel mm konstant gehalten sein. Dies geschieht z. B. mittels eines zwischen beiden Ventilteilen 14, 44 angeordneten Distanzelements, z. B. einer Distanzscheibe, oder durch eine entsprechend bemessene Höhe der Ringnabe 26. Im Fall der kinematischen Vertauschung gilt analoges dann für die Gestaltung der die Flügelränder säumenden, überstehenden Stege des zweiten Ventilteils 44 und einer im Bereich der Durchgangsbohrung 70 vorhandenen Ringnabe.

Bei einem anderen, nicht gezeigten Ausführungsbeispiel besteht zumindest das zweite Ventilteil 44 aus Metall, z. B. aus Stahl. In diesem Fall kann das zweite Ventilteil 44 mit der Stellwelle 67 unmittelbar verbunden sein, z. B. durch Formschluss, wobei dann auf die Stellwelle 67 eine Axialkraft wirkt, die das Anpressen des zweiten Ventilteils 44 an das erste Ventilteil 14 bewirkt. Zusätzlich dazu oder statt dessen kann auch das erste Ventilteil 14 aus Metall, z. B. aus Stahl, gebildet sein. Ist das eine oder das andere Ventilteil 14 oder 44 aus Metall, z. B. aus Stahl, gebildet, so kann in vorteilhafter Weise dann die Ringnabe 26 des ersten Ventilteils 14 als Ringdichtung zur Abdichtung in bezug auf die hindurchgeführte Stellwelle 67 ausgebildet sein. Ist alternativ dazu das zweite Ventilteil 44 mit überstehenden Stegen und im Bereich der Durchgangsbohrung 70 mit einer überstehenden Ringnabe versehen, so kann hierbei diese Ringnabe als Ringdichtung zur entsprechenden Abdichtung ausgebildet sein.

## Patentansprüche

1. Steuerventil, insbesondere für eine Brennkraftmaschine, zur gesteuerten Rückführung von Abgas zum Frischgas der Brennkraftmaschine, mit zwei Ventilteilen (14, 44), die mit einer Seite (17, 46) aufeinanderliegen, wobei die Ventilteile (14, 44) jeweils Durchlässe (15, 45) aufweisen und relativ zueinander zwischen einer den Durchgang von Abgas freigebenden Öffnungsstellung und einer diesen Durchgang sperrenden Schließstellung verdrehbar sind, wobei entlang den die Durchlässe (15, 45) des einen Ventilteils (14 oder 44), z.B. des ersten Ventilteils (14), umgrenzenden Begrenzungskanten (18, 19, 20, 48, 49) zu einer Axialseite des Ventilteils (14 oder 44) überstehende, die Durchlässe (15, 45) umrahmende Stege (21, 22, 23) verlaufen, die mit ihren freien Schmalflächen Auflageflächen für das andere Ventilteil (44 oder 14), z.B. das zweite Ventilteil (44), bilden, das auf seiner dem einen Ventilteil (14 oder 44) zugewandten Seite (46 oder 17) ebenflächig ausgebildet ist und mit dieser ebenen Fläche auf den Schmalflächen der Stege (21, 22, 23) im wesentlichen aufliegt und bei der relativen Drehverstellung gleitet, wobei die Durchlässe (15, 45) der Ventilteile (14, 44) etwa dreiecksegmentförmig und derart ausgebildet sind, dass zwei Dreieckseiten (18, 19) vom Zentrum ausgehend etwa radial gerichtet sind und die weitere Dreieckseite (20) durch den Bogenabschnitt eines Kreisrandes gebildet ist, und wobei eine etwa radiale Dreieckseite (19) bogenförmig verläuft.

2. Steuerventil nach Anspruch 1,
**dadurch gekennzeichnet,**
**dass** das erste Ventilteil (14) als Kreisscheibe ausgebildet ist und einen entlang des Kreisrandes verlaufenden Ringsteg (24) aufweist, der so weit wie die Stege (21, 22, 23) übersteht und mit seiner Schmalfläche eine Auflagefläche für das zweite Ventilteil (44) bildet, das darauf aufliegt und gleitet.

3. Steuerventil nach Anspruch 1 oder 2,
**dadurch gekennzeichnet,**
**dass** das erste Ventilteil (14) im Zentrum eine Durchgangsbohrung (25) aufweist, die von einer Ringnabe (26) umgeben ist, die so weit wie die Stege (21, 22, 23) übersteht und mit ihrer Schmalfläche eine Auflagefläche für das zweite Ventilteil (44) bildet, das darauf aufliegt und gleitet.

4. Steuerventil nach Anspruch 1,
**dadurch gekennzeichnet,**
**dass** eine radiale Dreieckseite (18) geradlinig und etwa entlang einer das Zentrum kreuzenden Diametralen verläuft.

5. Steuerventil nach Anspruch 1,
**dadurch gekennzeichnet,**
**dass** die bogenförmig verlaufende Dreieckseite (19) zur geradlinigen Dreieckseite (18) hin vorgewölbt ist.

6. Steuerventil nach einem der Ansprüche 1 bis 5,
**dadurch gekennzeichnet,**
**dass** beim ersten Ventilteil (14) der Ringsteg (24) und/oder die Ringnabe (26) und/oder die Stege (21, 22, 23) zumindest entlang einer Kante scharfkantig ausgebildet sind und vorzugsweise schaberartig wirken können.

7. Steuerventil nach einem der Ansprüche 1 bis 6,
**dadurch gekennzeichnet, dass** der Ringsteg (24) und oder die Ringnabe (26) und/oder die Stege (21, 22, 23) eine Höhe von mindestens fünf Zehntel mm aufweisen.

8. Steuerventil nach einem der Ansprüche 1 bis 7,
**dadurch gekennzeichnet,**
**dass** zwischen den miteinander in Berührung stehenden Flächen beider Ventilteile (14, 44), insbesondere zwischen den Auflageflächen der Stege (21, 22, 23) und des Ringsteges (24) des einen Ventilteils (14) und der diesen zugewandten Seite (46) des anderen Ventilteils (44), ein Abstand zwischen Null und einem Zehntel mm konstant gehalten ist, z. B. mittels eines zwischen beiden Ventilteilen angeordneten Distanzelementes, insbesondere einer Distanzscheibe, oder durch eine entsprechend bemessene Höhe der Ringnabe (26).

9. Steuerventil nach einem der Ansprüche 1 bis 8,
**dadurch gekennzeichnet,**
**dass** jedes Ventilteil (14, 44) drei in etwa gleich großen Umfangswinkelabständen voneinander angeordnete Durchlässe (15, 45) aufweist.

10. Steuerventil nach einem der Ansprüche 1 bis 9,
**dadurch gekennzeichnet,**
**dass** die Durchlässe (45) des zweiten Ventilteils (44) hinsichtlich ihrer Form, Größe und räumlichen Anordnung den Durchlässen (15) des ersten Ventilteils (14) entsprechen.

11. Steuerventil nach einem der Ansprüche 1 bis 10,
**dadurch gekennzeichnet,**
**dass** das erste Ventilteil (14) feststehend und das zweite Ventilteil (44) relativ dazu verdrehbar angeordnet ist.

12. Steuerventil nach einem der Ansprüche 1 bis 11,
**dadurch gekennzeichnet,**
**dass** das zweite Ventilteil (44) als Flügelscheibe ausgebildet ist und dass dessen Durchlässe (45) radial nach außen hin offen sind und als etwa V-förmige Zwischenräume zwischen zwei in Umfangsrichtung aufeinanderfolgenden Flügeln (57, 58, 59) ausgebildet sind.

13. Steuerventil nach einem der Ansprüche 1 bis 12,
**dadurch gekennzeichnet,**
**dass** das zweite Ventilteil (44) relativ zum ersten Ventilteil (14) in einer Drehrichtung von der Schließstellung in die Öffnungsstellung und gegensinnig dazu zurück in die Schließstellung drehverstellbar ist.

14. Steuerventil nach Anspruch 13,
**dadurch gekennzeichnet,**
**dass** beim zweiten Ventilteil (44) die bogenförmig verlaufende Begrenzungskante (49) der jeweiligen Durchlässe (45) in Öffnungsdrehrichtung vorgewölbt ist und als vordere verläuft, derart, dass dessen jeweilige geradlinig verlaufende hintere Begrenzungskante (48) bei der Bewegung in Öffnungsrichtung nachläuft und die dabei zunehmende Größe des Durchlassquerschnitts der Durchlässe (15) im ersten Ventilteil (14) vorgibt.

15. Steuerventil nach einem der Ansprüche 1 bis 14,
**dadurch gekennzeichnet,**
**dass** die bogenförmig verlaufende vordere Begrenzungskante (49) der Durchlässe (45) des zweiten Ventilteils (44) bei der Bewegung in Öffnungsrichtung mit den Kantenbereichen, die auf den Schmalflächen des ersten Ventilteils (14) gleiten, ähnlich einem Schabwerkzeug zum Abschaben etwaiger anhaftender Partikel, wie Ruß od. dgl., wirksam ist und auf der dem ersten Ventilteil (14) zugewandten Seite vorzugsweise scharfkantig ausgebildet ist.

16. Steuerventil nach einem der Ansprüche 1 bis 15,
**dadurch gekennzeichnet,**
**dass** das zweite Ventilteil (44) am radial äußeren Übergangsbereich der bogenförmig verlaufenden Begrenzungskante (49) in den anschließenden kreisbogenabschnittförmigen Rand jeweils eine in Öffnungs-Drehrichtung vorstehende Nase (60, 61, 62) aufweist, die bei der Bewegung in Öffnungsrichtung auf dem Ringsteg (24) des ersten Ventilteils (14) gleitet und ähnlich etwa einem Schabwerkzeug zum Abschaben etwaiger anhaftender Partikel, wie Ruß od. dgl., wirksam ist.

17. Steuerventil nach einem der Ansprüche 1 bis 16,
**dadurch gekennzeichnet,**
**dass** die geradlinig verlaufende Begrenzungskante (48) der Durchlässe (45) des zweiten Ventilteils (44) bei der Bewegung zurück in die Schließstellung mit den Kantenbereichen, die auf den Schmalflächen des ersten Ventilteils (14) gleiten, ähnlich etwa einem Schabwerkzeug zum Abschaben etwaiger anhaftender Partikel, wie Ruß od. dgl., wirksam ist und auf der dem ersten Ventilteil (14) zugewandten Seite vorzugsweise scharfkantig ausgebildet ist.

18. Steuerventil nach einem der Ansprüche 1 bis 17,
**dadurch gekennzeichnet,**
**dass** bei beiden Ventilteilen (14, 44) die Verhältnisse kinematisch vertauscht und derart gewählt sind, dass das zweite Ventilteil (44) entlang den die Durchlässe (45) umgrenzenden Begrenzungskanten (48, 49), insbesondere entlang den die Flügelränder säumenden Kanten, zu einer Axialseite des Ventilteils (44) überstehende Stege aufweist, die mit ihren freien Schmalflächen Auflageflächen für das erste Ventilteil (14) bilden, das auf seiner dem zweiten Ventilteil (44) zugewandten Seite (17) ebenflächig ausgebildet ist und mit dieser ebenen Fläche (17) an den Schmalflächen dieser Stege im wesentlichen anliegt, wobei das zweite Ventilteil (44) bei der relativen Drehverstellung mit seinen Schmalflächen auf der ebenen Fläche (17) des ersten Ventilteils (14) gleitet.

19. Steuerventil nach einem der Ansprüche 1 bis 18,
**dadurch gekennzeichnet,**
**dass** das erste Ventilteil (14) an einer Stirnseite des Gehäuses (9) in dieses, vorzugsweise lösbar und auswechselbar, eingesetzt ist, z.B. eingepresst ist.

20. Steuerventil nach einem der Ansprüche 1 bis 19,
**dadurch gekennzeichnet,**
**dass** das zweite Ventilteil (44) auf der dem Gehäuse (9) abgewandten Seite (17) des ersten Ventilteils (14) auf dessen Schmalflächen aufliegt.

21. Steuerventil nach einem der Ansprüche 1 bis 20,
**dadurch gekennzeichnet,**
**dass** das Gehäuse (9) am Ende einen oder mehrere über das zweite Ventilteil (44) überstehenden, die Ventilteile (14, 44) schützenden Vorsprung, insbesondere einen umlaufenden Rand (64), aufweist.

22. Steuerventil nach einem der Ansprüche 1 bis 21,
**dadurch gekennzeichnet,**
**dass** das erste Ventilteil (14) auf der Seite (16), die dem zweiten Ventilteil (44) abgewandt ist, mittels formschlüssigen Verbindungsmitteln (65, 66) in Bezug auf das Gehäuse (9) verdrehgesichert ist.

23. Steuerventil nach Anspruch 22,
**dadurch gekennzeichnet,**
**dass** die Verbindungsmittel aus mindestens einem etwa achsparallelen Vorsprung (65) und Aufnahmen (66) des Gehäuses (9) bzw. des ersten Ventilteils (14) gebildet sind, die beim Einsetzen des ersten Ventilteils (14) miteinander in Eingriff gelangen.

24. Steuerventil nach einem der Ansprüche 1 bis 23,
**dadurch gekennzeichnet,**
**dass** das zweite Ventilteil (44) etwa schwimmend, vorzugsweise lösbar und austauschbar, gehalten ist und mit einer von einer Antriebseinrichtung (68), z.B. einem Drehmagneten, antreibbaren Stellwelle (67) verbunden ist.

25. Steuerventil nach Anspruch 24,
**dadurch gekennzeichnet,**
**dass** die Stellwelle (67) die zentrale Durchgangsbohrung (25) des ersten Ventilteils (14) und ferner eine zentrale Durchgangsbohrung (70) im zweiten Ventilteil (44) durchsetzt und außerhalb des zweiten Ventilteils (44) mit diesem gekoppelt ist.

26. Steuerventil nach Anspruch 24 oder 25,
**dadurch gekennzeichnet,**
**dass** an der Stellwelle (67) ein Verbindugnsglied (71) befestigt ist, z.B. lösbar oder durch Schweißen, Löten od. dgl., welches die dem ersten Ventilteil (14) abgewandte Außenseite des zweiten Ventilteils (44) übergreift und mit dem zweiten Ventilteil (44) in Drehmitnahmeverbindung steht.

27. Steuerventil nach einem der Ansprüche 1 bis 26,
**dadurch gekennzeichnet,**
**dass** das zweite Ventilteil (44) mittels axialer Federkraft an die zugeordnete Seite (17), insbesondere die Schmalflächen, des ersten Ventilteils (14) angepresst ist.

28. Steuerventil nach Anspruch 26 oder 27,
**dadurch gekennzeichnet,**
**dass** das Verbindungsglied (71) als Federglied, z.B. als Blattfeder, ausgebildet ist, mittels dessen die axiale Federkraft auf das zweite Ventilteil (44) ausgeübt wird.

29. Steuerventil nach einem der Ansprüche 26 bis 28,
**dadurch gekennzeichnet,**
**dass** das Verbindungsglied (71) mehrere, z.B. drei, radial abstehende etwa blattfederartige Arme (72) und ein vorzugsweise nichtfederndes Zentrum (73) aufweist.

30. Steuerventil nach einem der Ansprüche 26 bis 29,
**dadurch gekennzeichnet,**
**dass** das zweite Ventilteil (44) auf der Außenseite Aufnahmen (75) und das Verbindungsglied (71) in die Aufnahmen (75) formschlüssig eingreifende Mitnehmer (76), z.B. geschlitzte Laschen, aufweist.

31. Steuerventil nach Anspruch 30,
**dadurch gekennzeichnet,**
**dass** die Mitnehmer (76) an den Enden der Arme (72) angeordnet sind und von diesen etwa rechtwinklig abstehen und etwa achsparallel in die Aufnahmen (75) des zweiten Ventilteils (44) eingreifen.

32. Steuerventil nach Anspruch 30 oder 31,
**dadurch gekennzeichnet,**
**dass** die Aufnahmen (75) als radial gerichtete sachlockartige Langlöcher im zweiten Ventilteil (44) ausgebildet sind.

33. Steuerventil nach einem der Ansprüche 1 bis 32,
**dadurch gekennzeichnet,**
**dass** das erste Ventilteil (14) und/oder das zweite Ventilteil (44) aus Keramik gebildet sind.

34. Steuerventil nach einem der Ansprüche 1 bis 33,
**dadurch gekennzeichnet,**
**dass** zumindest das zweite Ventilteil (44) aus Metall, z. B. aus Stahl, gebildet ist, und vorzugsweise dass das zweite Ventilteil (44) mit der Stellwelle (67) durch Formschluss verbunden ist.

35. Steuerventil nach Anspruch 33 oder 34,
**dadurch gekennzeichnet,**
**dass** die miteinander in Berührung stehenden Flächen der beiden Ventilteile (14, 44) unterschiedliche Rauhigkeiten aufweisen.

36. Steuerventil nach einem der Ansprüche 1 bis 35,
**dadurch gekennzeichnet,**
**dass** das erste Ventilteil (14) aus Metall, z. B. aus Stahl, gebildet ist und dass die Ringnabe (26) des ersten Ventilteils oder des zweiten aus Metall gebildeten Ventilteils (44) als Ringdichtung zur Abdichtung in Bezug auf die Stellwelle (67) ausgebildet ist.

37. Steuerventil nach einem der Ansprüche 1 bis 36,
**dadurch gekennzeichnet,**
**dass** das Gehäuse (9) im Inneren mindestens eine etwa achsparallel gerichtete Gehäusekammer (78) aufweist, die mit einem quer zur Gehäuseachse gerichteten Auslass (79) in der Gehäusewandung (80) in Verbindung steht.

38. Steuerventil, insbesondere für eine Brennkraftmaschine, zur gesteuerten Rückführung von Abgas zum Frischgas der Brennkraftmaschine, mit zwei Ventilteilen (14, 44), die mit einer Seite (17, 46) aufeinanderliegen, wobei die Ventilteile (14, 44) jeweils Durchlässe (15, 45) aufweisen und relativ zueinander zwischen einer den Durchgang von Abgas freigebenden Öffnungsstellung und einer diesen Durchgang sperrenden Schließstellung verdrehbar sind, wobei entlang den die Durchlässe (15, 45) des einen Ventilteils (14 oder 44), z.B. des ersten Ventilteils (14), umgrenzenden Begrenzungskanten (18, 19, 20, 48, 49) zu einer Axialseite des Ventilteils (14 oder 44) überstehende, die Durchlässe (15, 45) umrahmende Stege (21, 22, 23) verlaufen, die mit ihren freien Schmalflächen Auflageflächen für das andere Ventilteil (44 oder 14), z.B. das zweite Ventilteil (44), bilden, das auf seiner dem einen Ventilteil (14 oder 44) zugewandten Seite (46 oder 17) ebenflächig ausgebildet ist und mit dieser ebenen Fläche auf den Schmalflächen der Stege (21, 22, 23) im wesentlichen aufliegt und bei der relativen Drehverstellung gleitet, und das Gehäuse (9) einen inneren, z.B. ringförmigen, Kühlkanal (81) enthält, dem z.B. achsparallel an einer Stelle Kühlmittel zugeführt wird, das an anderer Stelle z.B. radial abgeführt wird.

39. Steuerventil nach einem der Ansprüche 24 bis 38,
**dadurch gekennzeichnet,**
**dass** die Stellwelle (67) als Einbauteil von der Antriebseinrichtung (68) ausgehend kupplungsfrei bis zum Verbindungsglied (71) reicht.

40. Steuerventil nach einem der Ansprüche 1 bis 39,
**dadurch gekennzeichnet,**
**dass** dem ersten Ventilteil (14) und dem zweiten Ventilteil (44) für die Zufuhr des Abgases zwei voneinander getrennte Zufuhrkanäle (83, 84) vorgeschaltet sind, die jeweils einer Zylinderbank einer Brennkraftmaschine zugeordnet sind.

## Claims

1. Control valve, in particular for an internal combustion engine, for controlled feedback of exhaust gas to the fresh gas of the internal combustion engine, with two valve parts (14, 44), which lie upon one another with one side (17, 46), whereby the valve parts (14, 44) in each case have openings (15, 45) and are rotatable relative to one another between an opening position releasing the passage of exhaust gas and a closing position blocking this passage, whereby webs (21, 22, 23) run along the limiting edges (18, 19, 20, 48, 49) surrounding the openings (15, 45) of the one valve part (14 or 44), e.g. of the first valve part (14), said webs protruding on an axial side of the valve part (14 or 44) and framing the openings (15, 45) and, with their free narrow areas, forming support areas for the other valve part (44 or 14), e.g. the second valve part (44), which, on its side (46 or 17) facing the one valve part (14 or 44), is designed as a plane area and essentially lies with this plane area on the narrow areas of the webs (21, 22, 23) and slides with the relative rotational movement, whereby the openings (15, 45) of the valve parts (14, 44) are roughly triangular-segment-shaped and are designed in such a way that two triangle sides (18, 19) are aligned roughly radially emerging from the centre and the further triangle side (20) is formed by the arc section of a circular edge, and whereby one roughly radial triangle side (19) runs in the shape of an arc.

2. Control valve according to Claim 1,
**characterized in that**
the first valve part (14) is formed as a circular disc and has an annular web (24) running along the circular edge which protrudes as far as the webs (21, 22, 23) and, with its narrow area, forms a support area for the second valve part (44), which lies and slides thereon.

3. Control valve according to Claim 1 or 2,
**characterized in that**
the first valve part (14) has a passage bore (25) in the centre which is surrounded by an annular hub (26) which protrudes as far as the webs (21, 22, 23) and, with its narrow area, forms a support area for the second valve part (44), which lies and slides thereon.

4. Control valve according to Claim 1,
**characterized in that**
a radial triangle side (18) is rectilinear and runs roughly diametrically across the centre.

5. Control valve according to Claim 1,
**characterized in that**
the triangle side (19) running in the shape of an arc is pre-curved towards the rectilinear triangle side (18).

6. Control valve according to one of Claims 1 to 5,
**characterized in that**,
in the first valve part (14), the annular web (24) and/or the annular hub (26) and/or the webs (21, 22, 23) are designed as sharp-edged at least along one edge and can preferably act in the manner of a scraper.

7. Control valve according to one of Claims 1 to 6,
**characterized in that** the annular web (24) and/or the annular hub (26) and/or the webs (21, 22, 23) have a height of at least five tenths of a mm.

8. Control valve according to one of Claims 1 to 7,
**characterized in that**
a distance of between zero and one tenth of a mm is constantly maintained between the areas of both valve parts (14, 44) which are in contact with one another, in particular between the support areas of the webs (21, 22, 23) and of the annular web (24) of the one valve part (14) and the side (46) of the other valve part (44) facing said areas, e.g. by means of a spacing element, in particular a spacing washer, disposed between both valve parts, or by means of a correspondingly dimensioned height of the annular hub (26).

9. Control valve according to one of Claims 1 to 8,
**characterized in that**
each valve part (14, 44) has three openings (15, 45) disposed at roughly equally great circumferential angular distances from one another.

10. Control valve according to one of Claims 1 to 9,
**characterized in that**
the openings (45) of the second valve part (44) correspond in terms of their shape, size and spatial arrangement to the openings (15) of the first valve part (14).

11. Control valve according to one of Claims 1 to 10,
**characterized in that**
the first valve part (14) is disposed as fixed and the second valve part (44) is disposed as rotatable in relation thereto.

12. Control valve according to one of Claims 1 to 11,
**characterized in that**
the second valve part (44) is formed as a bladed disc and **in that** its openings (45) are open radially outwards and are designed as roughly V-shaped gaps between two blades (57, 58, 59) following one another in a circumferential direction.

13. Control valve according to one of Claims 1 to 12,
**characterized in that**
the second valve part (44) is rotatably adjustable relative to the first valve part (14) in a direction of rotation from the closing position into the opening position and in the opposite direction thereto back into the closing position.

14. Control valve according to Claim 13,
**characterized in that**,
in the second valve part (44), the limiting edge (49) of the relevant openings (45) running in the shape of an arc is pre-curved in the opening direction of rotation and runs as foremost in such a way that its respective rectilinear-running rear limiting edge (48) follows on in the case of the movement in the opening direction and defines the thereby increasing size of the opening cross section of the openings (15) in the first valve part (14).

15. Control valve according to one of Claims 1 to 14,
**characterized in that**
the foremost limiting edge (49) of the openings (45) of the second valve part (44) running in the shape of an arc, in the case of the movement in the opening direction, with the edge areas which slide on the narrow areas of the first valve part (14), acts in the manner of a scraping tool to scrape off any adhering particles, such as rust or the like, and is preferably designed as sharp-edged on the side facing the first valve part (14).

16. Control valve according to one of Claims 1 to 15,
**characterized in that**,
the second valve part (44), on the radially outer transition area of the limiting edge (49) running in the shape of an arc into the adjacent edge in the shape of a circular arc section, in each case has a projection (60, 61, 62) protruding in the opening direction of rotation, which, in the case of the movement in the opening direction, slides on the annular web (24) of the first valve part (14) and acts in the manner of, for example, a scraping tool to scrape off any adhering particles, such as rust or the like.

17. Control valve according to one of Claims 1 to 16,
**characterized in that**
the rectilinear-running limiting edge (48) of the openings (45) of the second valve part (44), in the case of the movement back into the closing position, with the edge areas which slide on the narrow areas of the first valve part (14), act in the manner of, for example, a scraping tool to scrape off any adhering particles, such as rust or the like, and is preferably designed as sharp-edged on the side facing the first valve part (14).

18. Control valve according to one of Claims 1 to 17,
**characterized in that**,
in the case of both valve parts (14, 44), the relations are kinematically transposed and are selected in such a way that the second valve part (44), along the limiting edges (48, 49) surrounding the openings (45), in particular along the edges fringing the blade edges, has webs protruding on an axial side of the valve part (44) which, with their free narrow areas, form support areas for the first valve part (14) which, on its side (17) facing the second valve part (44), is designed as a plane area and with this plane area (17) is essentially adjacent to the narrow areas of these webs, whereby the second valve part (44), in the case of the relative rotational movement, slides with its narrow areas on the plane area (17) of the first valve part (14).

19. Control valve according to one of Claims 1 to 18,
**characterized in that**
the first valve part (14), on a front side of the housing (9), is inserted, e.g. pressed, preferably detachably and interchangeably, into said housing.

20. Control valve according to one of Claims 1 to 19,
**characterized in that**
the second valve part (44), on the side (17) of the first valve part (14) facing away from the housing (9), lies on the narrow areas thereof.

21. Control valve according to one of Claims 1 to 20,
**characterized in that**
the housing (9) has, at the end, one or more projections, in particular a circumferential edge (64), protruding beyond the second valve part (44) and protecting the valve parts (14, 44).

22. Control valve according to one of Claims 1 to 21,
**characterized in that**
the first valve part (14), on the side (16) facing away from the second valve part (44), is secured against rotation in relation to the housing (9) by means of interlocking means (65, 66).

23. Control valve according to Claim 22,
**characterized in that**
the connection means are formed from at least one roughly axially parallel projection (65) and receptacles (66) of the housing (9) or the first valve part (14), which engage with one another when the first valve part (14) is inserted.

24. Control valve according to one of Claims 1 to 23,
**characterized in that**
the second valve part (44) is held, for example, in a floating, preferably detachable and interchangeable manner, and is connected to an adjustment axle (67) driveable by a drive device (68), e.g. a rotary magnet.

25. Control valve according to Claim 24,
**characterized in that**
the adjustment axle (67) passes through the central passage bore (25) of the first valve part (14) and furthermore passes through a central passage bore (70) in the second valve part (44) and is connected outside the second valve part (44) to the latter.

26. Control valve according to Claim 24 or 25,
**characterized in that**
a connecting member (71) is attached to the adjustment axle (67), e.g. detachably or by means of welding, soldering or the like, said member extending beyond the outside of the second valve part (44) facing away from the first valve part (14) and having a rotatably engaging connection to the second valve part (44).

27. Control valve according to one of Claims 1 to 26,
**characterized in that**
the second valve part (44) is pressed onto the assigned side (17), in particular the narrow areas, of the first valve part (14) by means of axial spring force.

28. Control valve according to Claim 26 or 27,
**characterized in that**
the connecting member (71) is designed as a spring member, e.g. as a leaf spring, by means of which the axial spring force is exerted on the second valve part (44).

29. Control valve according to one of Claims 26 to 28,
**characterized in that**
the connecting member (71) has a plurality, e.g. three, radially projecting, roughly leaf-springlike, arms (72) and a preferably non-resilient centre (73).

30. Control valve according to one of Claims 26 to 29,
**characterized in that**
the second valve part (44) has receptacles (75) on the outside and the connecting member (71) has carriers (76) positively engaging into the receptacles (75), e.g. slotted lugs.

31. Control valve according to Claim 30,
**characterized in that**
the carriers (76) are disposed at the ends of the arms (72) and project from them roughly at right angles and engage roughly axially parallel into the receptacles (75) of the second valve part (44).

32. Control valve according to Claim 30 or 31,
**characterized in that**
the receptacles (75) are designed as radially aligned, blind-hole-like longitudinal holes in the second valve part (44).

33. Control valve according to one of Claims 1 to 32,
**characterized in that**
the first valve part (14) and/or the second valve part (44) are formed from ceramic.

34. Control valve according to one of Claims 1 to 33,
**characterized in that**
at least the second valve part (44) is formed from metal, e.g. from steel, and preferably **in that** the second valve part (44) is connected to the adjustment axle (67) through interlocking.

35. Control valve according to Claim 33 or 34,
**characterized in that**
the areas of both valve parts (14, 44) which are in contact with one another have different roughnesses.

36. Control valve according to one of Claims 1 to 35,
**characterized in that**
the first valve part (14) is formed from metal, e.g. from steel, and **in that** the annular hub (26) of the first valve part or the second valve part (44) formed from metal is designed as a ring seal to create a seal in relation to the adjustment axle (67).

37. Control valve according to one of Claims 1 to 36,
**characterized in that**
the inside of the housing (9) has at least one roughly axially-parallel-aligned housing chamber (78) which is connected to an outlet (79), aligned diagonally to the housing axis, in the housing wall (80).

38. Control valve, in particular for an internal combustion engine, for controlled feedback of exhaust gas to the fresh gas of the internal combustion engine, with two valve parts (14, 44), which lie upon one another with one side (17, 46), whereby the valve parts (14, 44) in each case have openings (15, 45) and are rotatable relative to one another between an opening position releasing the passage of exhaust gas and a closing position blocking this passage, whereby webs (21, 22, 23) run along the limiting edges (18, 19, 20, 48, 49) surrounding the openings (15, 45) of the one valve part (14 or 44), e.g. of the first valve part (14), said webs protruding on an axial side of the valve part (14 or 44) and framing the openings (15, 45) and, with their free narrow areas, forming support areas for the other valve part (44 or 14), e.g. the second valve part (44), which, on its side (46 or 17) facing the one valve part (14 or 44), is designed as a plane area and essentially lies with this plane area on the narrow areas of the webs (21, 22, 23) and slides with the relative rotational movement, and the housing (9) contains an internal, e.g. annular cooling channel (81), to which cooling means is fed, e.g. axially parallel, at one point, said cooling means being removed, e.g. radially, at a different point.

39. Control valve according to one of Claims 24 to 38,
**characterized in that**
the adjustment axle (67) extends in a non-coupling manner to the connecting member (71) as an integral component emerging from the drive device (68).

40. Control valve according to one of Claims 1 to 39,
**characterized in that**
two feed channels (83, 84), which are separated from one another and are assigned in each case to a cylinder bank of an internal combustion engine, are connected upstream of the first valve part (14) and the second valve part (44) to feed in the exhaust gas.

## Revendications

1. Soupape de commande, notamment pour un moteur à combustion interne, pour le recyclage contrôlé de gaz d'échappement en gaz frais du moteur à combustion interne, avec deux parties de soupape (14, 44) qui sont superposées par un côté (17, 46), dans laquelle les parties de soupape (14, 44) présentent respectivement des passages (15, 45) et peuvent tourner l'une par rapport à l'autre entre une position d'ouverture libérant le passage de gaz d'échappement et une position de fermeture barrant ce passage, dans laquelle des nervures (21, 22, 23) saillantes vers un côté axial d'une première partie de soupape (14 ou 44) le long des faces de limitation (18, 19, 20, 48, 49) délimitant les passages (15, 45) de ladite première partie de soupape (14 ou 44), par exemple de la première partie de soupape (14), et encadrant les passages (15, 45), nervures qui forment avec leurs faces étroites libres des faces d'appui pour l'autre partie de soupape (44 ou 14), par exemple la deuxième partie de soupape (44), qui est réalisée avec une face plane sur son côté (46 ou 17) tourné vers ladite première partie de soupape (14 ou 44) et qui s'applique essentiellement et qui glisse lors d'un déplacement de rotation relatif avec cette face plane sur les faces étroites des nervures (21, 22, 23), dans laquelle les passages (15, 45) des parties de soupape (14, 44) ont sensiblement la forme de secteurs triangulaires et sont configurés de telle manière que deux côtés du triangle (18, 19) soient orientés environ radialement à partir du centre et que l'autre côté du triangle (20) soit formé par le segment d'arc d'un bord circulaire, et dans laquelle un côté sensiblement radial (19) du triangle s'étend en forme d'arc.

2. Soupape de commande selon la revendication 1, **caractérisée en ce que** la première partie de soupape (14) se présente sous la forme d'un disque circulaire et présente une nervure annulaire (24) s'étendant le long du bord circulaire, qui est saillante dans la même mesure que les nervures (21, 22, 23) et qui forme avec sa face étroite une face d'appui pour la deuxième partie de soupape (44), qui s'applique et glisse sur celle-ci.

3. Soupape de commande selon la revendication 1 ou 2, **caractérisée en ce que** la première partie de soupape (14) présente au centre un alésage traversant (25), qui est entouré par un moyeu annulaire (26), qui est saillant dans la même mesure que les nervures (21, 22, 23) et qui forme avec sa face étroite une face d'appui pour la deuxième partie de soupape (44), qui s'applique et glisse sur celle-ci.

4. Soupape de commande selon la revendication 1, **caractérisée en ce qu'**un côté radial (18) du triangle est rectiligne et s'étend sensiblement le long d'une ligne diamétrale passant par le centre.

5. Soupape de commande selon la revendication 1, **caractérisée en ce que** le côté courbe (19) du triangle est incurvé en direction du côté rectiligne (18) du triangle.

6. Soupape de commande selon l'une quelconque des revendications 1 à 5, **caractérisée en ce que**, dans la première partie de soupape (14), la rainure annulaire (24) et/ou le moyeu annulaire (26) et/ou les nervures (21, 22, 23) sont réalisés avec des arêtes vives au moins le long d'une face et peuvent agir de préférence à la manière d'un racloir.

7. Soupape de commande selon l'une quelconque des revendications 1 à 6, **caractérisée en ce que** la nervure annulaire (24) et/ou le moyeu annulaire (26) et/ou les nervures (21, 22, 23) présentent une hauteur d'au moins cinq dixièmes de millimètre.

8. Soupape de commande selon l'une quelconque des revendications 1 à 7, **caractérisée en ce qu'**un écart compris entre zéro et un dixième de millimètre est maintenu constant entre les faces en contact l'une avec l'autre des deux parties de soupape (14, 44), en particulier entre les faces d'appui des nervures (21, 22, 23) et de la nervure annulaire (24) d'une partie de soupape (14) et le côté (46) de l'autre partie de soupape (44) tourné vers celles-ci, par exemple au moyen d'un élément d'écartement disposé entre les deux parties de soupape, en particulier d'un disque d'écartement, ou par une hauteur dimensionnée de façon correspondante du moyeu annulaire (26).

9. Soupape de commande selon l'une quelconque des revendications 1 à 8, **caractérisée en ce que** chaque partie de soupape (14, 44) présente trois passages (15, 45) espacés l'un de l'autre par des distances angulaires sensiblement égales.

10. Soupape de commande selon l'une quelconque des revendications 1 à 9, **caractérisée en ce que** les passages (45) de la deuxième partie de soupape (44) correspondent, en ce qui concerne la forme, la grandeur et l'agencement spatial, aux passages (15) de la première partie de soupape (14).

11. Soupape de commande selon l'une quelconque des revendications 1 à 10, **caractérisée en ce que** la première partie de soupape (14) est fixe et la deuxième partie de soupape (44) peut tourner par rapport à celle-ci.

12. Soupape de commande selon l'une quelconque des revendications 1 à 11, **caractérisée en ce que** la deuxième partie de soupape (44) se présente sous la forme d'un disque à ailettes et **en ce que** les passages (45) sont ouverts radialement vers l'extérieur et sont réalisés sous la forme d'espaces intermédiaires sensiblement en forme de V entre deux ailettes (57, 58, 59) qui se suivent dans la direction périphérique.

13. Soupape de commande selon l'une quelconque des revendications 1 à 12, **caractérisée en ce que** la deuxième partie de soupape (44) peut tourner par rapport à la première partie de soupape (14) dans un sens de rotation de la position de fermeture à la position d'ouverture et dans le sens de rotation opposé en retour dans la position de fermeture.

14. Soupape de commande selon la revendication 13, **caractérisée en ce que**, dans la deuxième partie de soupape (44), la face de limitation courbe (49) des passages respectifs (45) est incurvée dans le sens de rotation d'ouverture et s'étend comme face avant, de telle manière que sa face de limitation arrière rectiligne respective (48) suive lors du mouvement dans le sens de l'ouverture et prédétermine la grandeur en l'occurrence croissante de la section transversale de passage des passages (15) dans la première partie de soupape (14).

15. Soupape de commande selon l'une quelconque des revendications 1 à 14, **caractérisée en ce que** la face de limitation avant courbe (49) des passages (45) de la deuxième partie de soupape (44) est, lors du mouvement dans le sens de l'ouverture, active avec les zones d'arête qui glissent sur les faces étroites de la première partie de soupape (14), à la manière d'un outil de raclage pour racler d'éventuelles particules adhérentes, comme de la suie ou analogue, et est de préférence munie d'arêtes vives sur le côté tourné vers la première partie de soupape (14).

16. Soupape de commande selon l'une quelconque des revendications 1 à 15, **caractérisée en ce que** la deuxième partie de soupape (44) présente, sur la région de transition radialement extérieure de la face de limitation courbe (49) dans le bord en forme de segment d'arc de cercle qui s'y raccorde, chaque fois un ergot (60, 61, 62) saillant dans le sens de l'ouverture qui, lors du mouvement dans le sens de l'ouverture, glisse sur la nervure annulaire (24) de la première partie de soupape (14) et est actif sensiblement à la manière d'un outil de raclage pour racler d'éventuelles particules adhérentes, comme de la suie ou analogue.

17. Soupape de commande selon l'une quelconque des revendications 1 à 16, **caractérisée en ce que** la face de limitation rectiligne (48) des passages (45) de la deuxième partie de soupape (44) est active, lors du mouvement de retour dans la position de fermeture, avec les régions des arêtes qui glissent sur les faces étroites de la première partie de soupape (14), sensiblement à la manière d'un outil de raclage pour racler d'éventuelles particules adhérentes, comme de la suie ou analogue, et est de préférence munie d'arêtes vives sur le côté tourné vers la première partie de soupape (14).

18. Soupape de commande selon l'une quelconque des revendications 1 à 17, **caractérisée en ce que**, dans les deux parties de soupape (14, 44), les rapports sont cinématiquement permutés et sont choisis de telle manière que la deuxième partie de soupape (44) présente, le long des faces de limitation (48, 49) délimitant les passages (45), en particulier le long des faces bordant les bords des ailettes, des nervures saillantes vers un côté axial de la partie de soupape (44), qui forment avec leurs faces étroites libres des faces d'appui pour la première partie de soupape (14), qui est réalisée avec une face plane sur son côté (17) tourné vers la deuxième partie de soupape (44) et qui s'applique sur les faces étroites de ces nervures essentiellement avec cette face plane (17), dans lequel la deuxième partie de soupape (44) glisse avec ses faces étroites sur la face plane (17) de la première partie de soupape (14) lors du mouvement de rotation relatif.

19. Soupape de commande selon l'une quelconque des revendications 1 à 18, **caractérisée en ce que** la première partie de soupape (14) est insérée, par exemple est posée à la presse, de préférence de façon amovible et remplaçable, dans le boîtier (9) par une face frontale de celui-ci.

20. Soupape de commande selon l'une quelconque des revendications 1 à 19, **caractérisée en ce que** la deuxième partie de soupape (44) est appliquée sur le côté (17) de la première partie de soupape (14) situé à l'opposé du boîtier (9), sur les faces étroites de celle-ci.

21. Soupape de commande selon l'une quelconque des revendications 1 à 20, **caractérisée en ce que** le boîtier (9) présente à son extrémité une ou plusieurs saillies s'étendant au-delà de la deuxième partie de soupape (44) et protégeant les deux parties de soupape (14, 44), en particulier un bord périphérique (64).

22. Soupape de commande selon l'une quelconque des revendications 1 à 21, **caractérisée en ce que** la première partie de soupape (14) est bloquée contre la rotation par rapport au boîtier (9), sur le côté (16) qui est situé à l'opposé de la deuxième partie de soupape (44), au moyen de moyens d'assemblage en complémentarité de forme (65, 66).

23. Soupape de commande selon la revendication 22, **caractérisée en ce que** les moyens d'assemblage sont formés par au moins une saillie (65) sensiblement parallèle à l'axe et des logements (66) du boîtier (9) ou de la première partie de soupape (14), qui viennent en prise les uns avec les autres lors du placement de la première partie de soupape (14).

24. Soupape de commande selon l'une quelconque des revendications 1 à 23, **caractérisée en ce que** la deuxième partie de soupape (44) est maintenue sensiblement de façon flottante, de préférence de façon amovible et remplaçable, et est reliée à un arbre de réglage (67) pouvant être entraîné par un dispositif d'entraînement (68), par exemple par un aimant tournant.

25. Soupape de commande selon la revendication 24, **caractérisée en ce que** l'arbre de réglage (67) traverse l'alésage traversant central (25) de la première partie de soupape (14) et ensuite un alésage traversant central (70) dans la deuxième partie de soupape (44) et est couplé à la deuxième partie de soupape (44) à l'extérieur de cette dernière.

26. Soupape de commande selon la revendication 24 ou 25, **caractérisée en ce qu'**un élément de liaison (71) est fixé à l'arbre de réglage (67), par exemple de façon amovible ou par soudage, brasage ou analogue, lequel accroche le côté extérieur de la deuxième partie de soupape (44) situé à l'opposé de la première partie de soupape (14) et se trouve en liaison d'entraînement rotatif avec la deuxième partie de soupape (44).

27. Soupape de commande selon l'une quelconque des revendications 1 à 26, **caractérisée en ce que** la deuxième partie de soupape (44) est pressée sur le côté associé (17), en particulier les faces étroites, de la première partie de soupape (14) au moyen d'une force de ressort axiale.

28. Soupape de commande selon la revendication 26 ou 27, **caractérisée en ce que** l'élément de liaison (71) se présente sous la forme d'un élément de ressort, par exemple un ressort à lames, au moyen duquel la force de ressort axiale est exercée sur la deuxième partie de soupape (44).

29. Soupape de commande selon l'une quelconque des revendications 26 à 28, **caractérisée en ce que** l'élément de liaison (71) présente plusieurs, par exemple trois, bras (72) sensiblement en forme de ressort à lames saillant radialement, et un centre (73) de préférence sans ressort.

30. Soupape de commande selon l'une quelconque des revendications 26 à 29, **caractérisée en ce que** la deuxième partie de soupape (44) présente des logements (75) sur le côté extérieur et l'élément de liaison (71) présente des entraîneurs (76), par exemple des pattes fendues, s'engageant en complémentarité de forme dans les logements (75).

31. Soupape de commande selon la revendication 30, **caractérisée en ce que** les entraîneurs (76) sont disposés aux extrémités des bras (72) et sont saillants environ perpendiculairement sur ceux-ci et s'engagent à peu près parallèlement à l'axe dans les logements (75) de la deuxième partie de soupape (44).

32. Soupape de commande selon la revendication 30 ou 31, **caractérisée en ce que** les logements (75) sont formés par des trous borgnes oblongs orientés radialement dans la deuxième partie de soupape (44).

33. Soupape de commande selon l'une quelconque des revendications 1 à 32, **caractérisée en ce que** la première partie de soupape (14) et/ou la deuxième partie de soupape (44) sont réalisées en céramique.

34. Soupape de commande selon l'une quelconque des revendications 1 à 33, **caractérisée en ce qu'**au moins la deuxième partie de soupape (44) est réalisée en métal, par exemple en acier, et de préférence la deuxième partie de soupape (44) est assemblée à l'arbre de réglage (67) par un assemblage à complémentarité de forme.

35. Soupape de commande selon la revendication 33 ou 34, **caractérisée en ce que** les faces des deux parties de soupape (14, 44) venant en contact l'une avec l'autre présentent des rugosités différentes.

36. Soupape de commande selon l'une quelconque des revendications 1 à 35, **caractérisée en ce que** la première partie de soupape (14) est réalisée en métal, par exemple en acier, et le moyeu annulaire (26) de la première partie de soupape ou de la deuxième partie de soupape (44) réalisée en acier se présente sous la forme d'un joint d'étanchéité annulaire pour assurer l'étanchéité par rapport à l'arbre de réglage (67).

37. Soupape de commande selon l'une quelconque des revendications 1 à 36, **caractérisée en ce que** le boîtier (9) présente à l'intérieur au moins une chambre de boîtier (78) orientée à peu près parallèlement à l'axe, qui est en communication avec une sortie (79) orientée à peu près transversalement à l'axe du boîtier, dans la paroi (80) du boîtier.

38. Soupape de commande notamment pour un moteur à combustion interne, pour le recyclage contrôlé de gaz d'échappement en gaz frais du moteur à combustion interne, avec deux parties de soupape (14, 44) qui sont superposées par un côté (17, 46), dans laquelle les parties de soupape (14, 44) présentent respectivement des passages (15, 45) et peuvent tourner l'une par rapport à l'autre entre une position d'ouverture libérant le passage de gaz d'échappement et une position de fermeture barrant ce passage, dans laquelle des nervures (21, 22, 23) saillantes vers un côté axial d'une première partie de soupape (14 ou 44) le long des faces de limitation (18, 19, 20, 48, 49) délimitant les passages (15, 45) de ladite première partie de soupape (14 ou 44), par exemple de la première partie de soupape (14), et encadrant les passages (15, 45), nervures qui forment avec leurs faces étroites libres des faces d'appui pour l'autre partie de soupape (44 ou 14), par exemple la deuxième partie de soupape (44), qui est réalisée avec une face plane sur son côté (46 ou 17) tourné vers ladite première partie de soupape (14 ou 44) et qui s'applique essentiellement et qui glisse lors d'un déplacement de rotation relatif avec cette face plane sur les faces étroites des nervures (21, 22, 23), et le boîtier (9) contient un canal de refroidissement intérieur (81), par exemple annulaire, auquel on fournit en un endroit, par exemple parallèlement à l'axe, un agent de refroidissement qui est évacué à un autre endroit, par exemple radialement.

39. Soupape de commande selon l'une quelconque des revendications 24 à 38, **caractérisée en ce que** l'arbre de réglage (67) s'étend, comme pièce de montage, jusqu'à l'élément de liaison (71) sans couplage à partir du dispositif d'entraînement (68).

40. Soupape de commande selon l'une quelconque des revendications 1 à 39, **caractérisée en ce que** deux canaux d'arrivée (83, 84) séparés l'un de l'autre pour l'arrivée des gaz d'échappement sont placés avant la première partie de soupape (14) et la deuxième partie de soupape (44), et sont associés respectivement à un bloc cylindres d'un moteur à combustion interne.
